# FASCICULE DE BREVET EUROPEEN

(11) **EP 0 436 177 B1**
(45) Date de publication et mention de la délivrance du brevet: **14.09.1994**
(21) Numéro de dépôt: 90124566.2
(22) Date de dépôt: 18.12.1990
(51) Int. Cl.: H01R 9/03

(54) **Dispositif de branchement de multiples dérivations sur une ligne éléctrique à conducteurs isolés torsadés**
Vorrichtung zum Anschliessen von mehrfachen Nebenanschlüssen an einer Linie mit isolierten gedrehten Leitern
Device for connecting multiple shunts on an electric line with twisted insulated conductors

(30) Priorité: 27.12.1989 FR 8917257
(43) Date de publication de la demande: 10.07.1991
(73) Titulaire: CABLERIES DE LENS, F-62300 Lens (FR)
(72) Inventeur: Becker, Jean, F-62610 Ardres (FR); Henaut, Hervé, F-02110 Bohain (FR); Cordelle, Gérard, F-02110 Bohain (FR)
(74) Mandataire: Weinmiller, Jürgen

(56) Documents cités:
- EP-A- 0 292 414
- US-A- 4 029 376

## Description

La présente invention concerne un dispositif de branchement de multiples dérivations sur une ligne électrique à conducteurs isolés torsadés, telle qu'une ligne à deux conducteurs de phase et un conducteur de terre ou à trois conducteurs de phase et un conducteur de terre.

Tant pour des installations définitives que pour des installations de chantier, on dispose en général en un point de la ligne un coffret muni de dérivations en nombre égal au nombre de lignes dérivées à alimenter en courant.
Le document EP-A-0 292 414 décrit un dispositif de branchement de dérivations sur une ligne d'alimentation ou câble principal. Ce dispositif comporte une boîte de dérivation, qui est maintenue sur le câble principal et reçoit un ou deux câbles dérivés, et à l'intérieur de la boîte des conducteurs de dérivation, de courte longueur reliant les conducteurs du ou des câbles dérivés à des contacts perforants. Ces contacts perforants sont portés par des mâchoires ouvrantes, intérieures à la boîte et assemblées les unes aux autres autour de l'ensemble des conducteurs du câble principal, assurant ou tout au moins contribuant au maintien de la boîte de dérivation sur le câble principal.

Ces dérivations sont généralement de grande longueur et viennent constituer des obstacles dans une large zone au voisinage du coffret. Par ailleurs, si le nombre de lignes dérivées nécessaire vient à dépasser les possibilités de raccordement au coffret, il convient de remplacer le coffret par un autre plus important ou d'en rajouter un autre.

La présente invention a pour but de procurer un dispositif de branchement qui évite la présence dans une large zone de longs câbles de dérivation et qui permette de brancher en fonction des besoins des lignes dérivées supplémentaires sur la ligne d'alimentation en fonction des besoins.

Elle porte sur un dispositif de branchement de multiples dérivations sur une ligne d'alimentation électrique à conducteurs électriques isolés torsadés, comportant des prises de courant ou des blocs de dérivation reliés par des conducteurs isolés de courte longueur dits conducteurs de dérivation à des connecteurs à perforation d'isolant fixés sur chacun des conducteurs isolés de la ligne d'alimentation, la prise de courant ou le bloc de dérivation étant maintenus sur la ligne d'alimentation à l'aide de moyens mécaniques de retenue, caractérisé en ce que lesdits conducteurs de dérivation sortent des prises de courant ou des blocs de dérivation pour être raccordés par l'extérieur de chacun, via les connecteurs à perforation d'isolant, aux conducteurs isolés de la ligne d'alimentation.

De préférence, les prises de courant ou blocs de dérivation sont disposés sur la ligne d'alimentation à intervalles équidistants.

La figure 1 représente en plan une prise de courant double d'un dispositif de branchement sur une ligne à deux conducteurs de phase et un conducteur de terre.

La figure 2 représente la même prise de courant en vue de côté d'un plan perpendiculaire à l'axe de la ligne d'alimentation, selon la flèche II de la figure 1.

La figure 3 représente la même prise de courant en élévation latérale.

La figure 4 représente en plan un bloc de dérivation à deux lignes dérivées d'un dispositif de branchement sur une ligne à deux conducteurs de phase et un conducteur de terre.

La figure 5 représente le même bloc de dérivation en vue de côté d'un plan perpendiculaire à l'axe de la ligne d'alimentation, selon la flèche V de la figure 4.

Dans les figures 1 à 3, la ligne d'alimentation 100 comporte les conducteurs de phase 1 et 2 et le conducteur de terre 3. La prise double 7, 8 est fixée sur la ligne par des étriers 4.

Les conducteurs sont logés à l'intérieur du corps 4A dans un canal semi-circulaire 5 et maintenus serrés dans celui-ci à l'aide d'une coiffe 6. La prise double 7, 8 est reliée par des conducteurs de courte longueur 9, 10, 11 respectivement à des connecteurs à perforation d'isolant 16, 17, et 18, fixés sur les conducteurs de phase 1, 2 et le conducteur de terre 3.
Ces connecteurs seront étanches pour les utilisations dans des lieux humides. Des capuchons 14, 15 protègent la prise double de la poussière et de l'humidité.

Le bloc de dérivation des figures 4 et 5 est également disposé sur une ligne d'alimentation 20 à conducteurs de phase 21, 22 et conducteur de terre 23.
Il est fixé sur la ligne par les étriers 24. Les conducteurs sont maintenus a l'intérieur du corps 24A dans le canal semi-circulaire 25 par la coiffe 26. Les dérivations 27, 28 sont reliées par des conducteurs de courte longueur 29, 30, 31 à des connecteurs à perforation d'isolant non représentés sur ces figures, mais analogues à ceux de la figure 3.

Le dispositif de l'invention est particulièrement utile, non seulement pour des installations électriques définitives, mais aussi pour des chantiers où les liaisons en courant électrique sont multiples et souvent dispersées sur toute la surface du chantier. On peut installer une ou plusieurs lignes d'alimentation torsadées et y monter ensuite des prises de courant ou des blocs de dérivation au fur et à mesure des besoins aux endroits proches des utilisateurs. Ou bien l'on peut prééquiper une ligne d'alimentation torsadée d'une série de prises espacées avant de l'installer sur le chantier. On peut, notamment pour des installations d'éclairage public, munir une ligne d'alimentation torsadée à intervalles fixes de prises de courant ou blocs de dérivation et connecteurs à perforation d'isolant, ce qui évite le montage habituel souvent difficile dans des endroits encombrés ou à grand trafic de boîtes de dérivation et raccordements aux luminaires.

Le dispositif de branchements à blocs de dérivation convient spécialement lorsque l'on exige une installation antidéflagrante pour les milieux présentant un danger d'explosion.

On peut naturellement former le dispositif de pièces en matériaux non halogènés pour des applications où la sécurité à l'incendie est primordiale, telle que tunnels, métros, galeries piétonnières, etc.....

## Revendications

1. Dispositif de branchement de multiples dérivations sur une ligne d'alimentation électrique (100 ; 20) à conducteurs électriques isolés torsadés (1, 2, 3 ; 21, 22, 23), comportant des prises de courant (7, 8) ou des blocs de dérivation (27, 28) reliés par des conducteurs isolés de courte longueur dits conducteurs de dérivation (9, 10, 11 ; 29, 30, 31) à des connecteurs à perforation d'isolant (16, 17, 28) fixés sur chacun des conducteurs isolés de la ligne d'alimentation, la prise de courant ou le bloc de dérivation étant maintenus sur la ligne d'alimentation à l'aide de moyens mécaniques de retenue (4 ; 24), caractérisé en ce que lesdits conducteurs de dérivation sortent des prises de courant ou des blocs de dérivation pour être raccordés par l'extérieur de chacun, via les connecteurs à perforation d'isolant, aux conducteurs isolés de la ligne d'alimentation.

2. Dispositif selon la revendication 1, caractérisé en ce que les prises de courant (7, 8) ou les blocs de dérivation (27, 28) sont disposés à intervalles équidistants sur la ligne d'alimentation (100 ; 20).

## Patentansprüche

1. Vorrichtung zum Anschluß einer Vielzahl von Stromabzweigungen an eine elektrische Speiseleitung (100; 20) mit isolierten und verdrillten elektrischen Leitern (1, 2, 3; 21, 22, 23), die Stromanschlüsse (7, 8) oder Abzweigblöcke (27, 28) aufweist, die durch isolierte Leiter kurzer Länge, genannt Abzweigungsleiter (9, 10, 11; 29, 30, 31), an die Isolation durchstechende Verbinder (16, 17 28) angeschlossen sind, die auf den isolierten Leitern der Speiseleitung befestigt sind, wobei der Stromanschluß oder der Abzweigungsblock mittels mechanischer Haltemittel (4; 24) auf der Speiseleitung gehalten wird, dadurch gekennzeichnet, daß die Abzweigungsleiter aus den Stromanschlüssen oder Abzweigungsblöcken austreten, um von außen je über die die Isolation durchstechenden Verbinder an die isolierten Leiter der Speiseleitung angeschlossen zu werden.

2. Vorrichtung gemäß Anspruch 1, dadurch gekennzeichnet, daß die Stromanschlüsse (7, 8) oder Abzweigungsblöcke (27, 28) auf der Speiseleitung (100; 20) in gleichmäßigen Abständen angeordnet sind.

## Claims

1. Device for connecting multiple shunts to an electrical feed line (100; 20) with twisted insulated electrical conductors (1, 2, 3; 21, 22, 23), including terminals (7, 8) or shunt units (27, 28) connected by short insulated shunt conductors (9, 10, 11; 29, 30, 31) to insulation piercing connectors (16, 17, 28) fixed to each of the insulated conductors of the feed line, the terminal or the shunt unit being secured to the feed line by mechanical retaining means (4; 24), characterised in that said shunt conductors leave the terminals or the shunt units to be connected outside them by the insulation-piercing connectors to the insulated conductors of the feed line.

2. Device according to claim 1 characterised in that the terminals (7, 8) or the shunt units (27, 28) are equidistantly spaced along the feed line (100; 20).
